# FASCICULE DE BREVET EUROPEEN

(11) **EP 0 231 185 B1**
(45) Date de publication et mention de la délivrance du brevet: **04.04.1990**
(21) Numéro de dépôt: 85905220.1
(22) Date de dépôt: 23.10.1985
(51) Int. Cl.: E06B 7/02, E06B 7/06

(54) **FENETRE A AERATION AUTOMATIQUE**
AUTOMATISCHE LÜFTUNGSVORRICHTUNG FÜR FENSTER
AUTOMATIC AERATION WINDOW

(30) Priorité: 31.10.1984 FR 8416778
(43) Date de publication de la demande: 12.08.1987
(73) Titulaire: Comparon, Jean-Daniel, F-68100 Mulhouse (FR)
(72) Inventeur: Comparon, Jean-Daniel, F-68100 Mulhouse (FR)
(74) Mandataire: Nithardt, Roland
(86) Numéro de dépôt international: FR8500299
(87) Numéro de publication internationale: WO8602692

(56) Documents cités:
- FR-A- 1 207 656
- FR-A- 1 573 447
- FR-A- 2 437 484
- FR-A- 2 517 354
- FR-A- 2 530 721
- GB-A- 1 518 928
- US-A- 3 034 416

## Description

La présente invention concerne une fenêtre à aération automatique pour un bâtiment, comportant un châssis mobile sur un cadre fixe, trois vitres parallèles montées dans ce châssis, un premier intervalle entre la vitre intermédiaire et la vitre intérieure, un circuit d'aération à chicanes formé par au moins un conduit d'entrée disposé au bas de la fenêtre pour relier l'air extérieur au premier intervalle, par au moins un conduit intermédiaire ménagé dans la partie supérieure du châssis mobile pour relier le premier intervalle au second, et par au moins un conduit de sortie disposé au bas de la fenêtre pour relier le second intervalle à l'air intérieur du bâtiment, au moins un volet de réglage et d'obturation disposé dans ce circuit, et des moyens de commande de ce volet, munis d'un organe de commande sur la face intérieure de la fenêtre.

On connaît déjà par le brevet français n° 2 437 484 une fenêtre de ce genre, dans laquelle les conduits d'entrée et de sortie sont ménagés dans le châssis mobile de la fenêtre. Ce châssis est équipé de clapets agencés pour limiter ou arrêter la circulation d'air entre les vitres, ainsi que d'organes de commande manuelle de ces clapets. Cette fenêtre permet une aération du local dans lequel elle est montée, tout en asurant une excellente isolation phonique. Toutefois, elle présente divers inconvénients au point de vue de sa construction et de son utilisation. En particulier, la partie inférieure du châssis, renfermant les clapets et les organes de commande, est relativement volumineuse, ce qui réduit la surface libre des vitres. En outre, le poids du châssis mobile est plus élevé que celui d'un châssis traditionnel. D'autre part, il est très difficile de résoudre de manière satisfaisante les problèmes d'étanchéité au bas de la vitre extérieure, de sorte que le fonctionnement des clapets ou une bonne durabilité de la fenêtre ne sont pas assurés si l'on n'effectue pas un entretien régulier. Par ailleurs, avec son châssis relativement lourd et volumineux, ce dispositif est malcommode sur une fenêtre du type à guillotine.

On connaît également le brevet français pubilé sous le n° 2 530 721 qui décrit un bloc-fenêtre à deux surfaces vitrées, équipé d'un store à lamelles monté entre les deux surfaces vitrées. Ce bloc-fenêtre comporte des ouvertures ménagées au bas et au haut des dormants intérieur et extérieur et pouvues de clapets permettant leur obturation de manière indépendante.

Ce type de fenêtre connu qui ne comporte pas trois surfaces vitrées parallèles entre elles, ne réalise pas deux couloirs d'aération définis respectivement par la vitre extérieure et la vitre centrale d'une part, et par la vitre centrale et la vitre intérieure d'autre part. De ce fait la circulation de l'air ne se fait pas selon deux circuits opposés à l'intérieur de la fenêtre, de sorte que l'on a avec cette fenêtre, tous les effets négatifs d'un point de vue thermique des fenêtres pivotantes à axe horizontal, ou des fenêtre doubles classiques.

Par conséquent, la présente invention a pour but de remédier à ces inconvénients, en fournissant une fenêtre dotée d'un circuit d'air qui permet une aération quand la fenêtre est fermée, tout en garantissant une protection efficace contre le bruit. Elle est de construction simple et robuste, nécessite peu d'entretien, et comporte un châssis relativement léger, réalisé avec des matériaux traditionnels.

Dans ce but, la fenêtre selon la présente invention est caractérisée en ce que le conduit d'entrée est ménagé au bas de la fenêtre dans le cadre fixe, en ce que le conduit de sortie est ménagée au bas de la fenêtre dans la cadre fixe et/ou dans le châssis mobile, et en ce qu'au moins le conduit d'entrée pourvu d'une ouverture d'entrée localisée à l'extérieur est équipé dudit volet de réglage" et d'obturation, monté sur le cadre fixe ainsi que ses moyens de commande disposés à l'intérieur.

Selon un mode de réalisation préféré, le volet est pivotant autour d'un axe horizontal sur au moins un support solidaire du cadre fixe, et l'axe de pivotement du volet est situé plus haut que l'ouverture à obturer, le volet étant agencé de telle manière par rapport à son axe de pivotement qu'il tend à se refermer par son propre poids.

Lesdits moyens de commande du volet comprennent avantageusement une tirette comportant une tige agencée pour coulisser dans le cadre fixe, une poignée fixée à l'extrémité de cette tirette du côté intérieur de la fenêtre, l'extrémité extérieur de la tige étant en contact avec le volet, et un mécanisme d'encliquetage à crans permettant un blocage de la tirette dans au moins deux positions axiales déterminées.

La seconde extrémité de la tige et le volet comportent de préférence des moyens de couplage pour entraîner le volet par la tirette dans uns ens et dans l'autre.

La tige est de préférence reliée à la poignée par des moyens à ressorts.

Selon un mode de réalisation avantageux, un ventilateur électrique peut être raccordé au circuit d'aération.

Ce ventilateur peut être monté dans le cadre fixe de la fenêtre.

Il peut être disposé en parallèle avec ladite ouverture d'entrée, relié d'une part à une ouverture extérieure équipée d'un organe mobile d'obturation et, d'autre part, au conduit d'entrée, le cadre fixe de la fenêtre étant équipé de moyens de commande de ce ventilateur et de l'organe d'obturation.

Selon une variante de réalisation, le ventilateur peut faire partie d'un appareil de climatisation.

Le circuit d'aération peut avantageusement comporter un filtre amovible disposé dans le cadre fixe.

Les trois vitres ont de préférence les mêmes dimensions.

Selon un mode de réalisation particulièrement avantageux, le châssis mobile comporte trois éléments qui sont articulés les uns par rapport aux autres, chacun de ces éléments servant de châssis à l'une des vitres.

La présente invention et ses avantages seront mieux compris à l'aide de la description, donnée ci-dessous à titre d'exemple, de diverses formes de réalisations en référence au dessin annexé, dans lequel:
La figure 1 est une vue en coupe verticale transversale d'une forme de réalisation préférée de la fenêtre selon l'invention,
La figure 2 est une vue en coupe verticale selon la ligne II-II de la fig. 1,
La figure 3 est une vue schématique en perspective représentant des moyens de couplage de la tirette et du volet,
La figure 4 est une vue schématique en coupe horizontale à travers la partie inférieure d'un cadre de fenêtre comportant un ventilateur,
La figure 5 est une vue schématique en coupe verticale, analogue à la fig. 1, d'une variante de réalisation, et
La figure 6 est une vue schématique en coupe verticale d'une autre forme de réalisation.

La fenêtre représentée sur la fig. 1 comprend un cadre fixe 1 comportant des profilés métalliques 2 à 9 et des profils d'étanchéité 11, 12 et 13 en matière synthétique ou en caoutchouc, et un châssis mobile 14 monté sur le cadre fixe de manière articulée, par exemple par des gonds (non représentés), de manière à pouvoir pivoter pour l'ouverture de la fenêtre. Le châssis mobile 14 comprend en fait trois éléments de châssis 15, 16 et 17 qui entourent et supportent respectivement trois vitres parallèles, à savoir une vitre extérieure 18, une vitre intermédiaire 19 et une vitre intérieur 20. Les éléments de châssis 15, 16 et 17 sont fixés ensemble le long des côtés de la fenêtre d'une manière connue en soi, par exemple grâce à des gonds le long d'un des côtés, et des vis le long de l'autre pour permettre de les écarter en vue du nettoyage de l'intérieur de la fenêtre. Entre les vitres, on définit un premier intervalle 21 situé entre la vitre extérieure 18 et la vitre intermédiaire 19, et un second intervalle 22 situé entre la vitre intermédiaire 19 et la vitre intérieure 20.

Au-dessus du premier intervalle 21, le châssis mobile comporte une ou plusieurs fentes 23 ménagées entre les éléments de châssis 15 et 16. De même, une ou plusieurs fentes 24 sont ménagées entre les éléments de châssis 16 et 17, au-dessus du second intervalle 22. Les fentes respectives 23 et 24 sont en communication, à l'intérieur du châssis mobile 14, par un conduit intermédiaire 25 situé au-dessus de la vitre intermédiaire 19 et de son élément de châssis 16. En variante, le conduit intermédiaire 25 pourrait aussi être constitué par des fentes traversant la partie supérieure de l'élément de châssis 16. Grâce au conduit intermédiaire 25, l'air renfermé dans le premier intervalle 21 est en communication avec l'air qui se trouve dans le second intervalle 22.

De manière analogue, la partie inférieure du châssis mobile 14 comporte une ou plusieurs fentes 26 ménagées entre les éléments de châssis 15 et 16 au-dessous du premier intervalle 21 et une ou plusieurs fentes 27 ménagées entre les éléments de châssis 16 et 17 au-dessous du second intervalle 22. Quand la fenêtre est fermée, comme le montre la fig. 1, les fentes 26 et 27 ne sont pas en communication en dessous de la vitre intermédiaire 19, car elles sont séparées par l'élément de châssis intermédiaire 16 s'appuyant contre un profil d'étanchéité 12 du cadre fixe.

De préférence, les fentes 23, 24, 26 et 27 sont continues sur toute la largeur de la fenêtre. Toutefois, on peut les fractionner en prévoyant plusieurs fentes consécutivs, séparées par des entretoises qui assurent un appui de l'élément de châssis intermédiaire 16 contre les éléments de châssis 15 et 17 pour accroître la rigidité du châssis mobile.

Conformément à l'invention, le cadre fixe 1 comporte, sur sa face extérieure, une ouverture d'entrée 30 qui est reliée au premier intervalle 21 par un conduit d'entrée 31 s'étendant à la fois dans le cadre fixe et, par la fente 26, dans le châssis mobile. Dans l'exemple représente, le conduit d'entrée 31 passe par une ouverture horizontale 32 du cadre fixe, dans laquelle est disposé un filtre amovible 33 représenté schématiquement en traits interrompus et destiné à arrêter les poussières, les insectes, etc.

Les ouvertures 30 et 32 s'étendent de préférence sur la plus grande partie de la largeur de la fenêtre, mais elles peuvent aussi être constituées de plusieurs ouvertures juxtaposées.

De manière analogue, la partie inférieure du cadre fixe 1 comporte, du côté intérieur de la fenêtre, une ouverture de sortie 34, une ouverture horizontale 35 et un conduit de sortie 36 qui relie le second intervalle 22 à l'ouverture de sortie 34 en passant par la fente 27. Ainsi, on dispose d'un circuit d'air allant de l'ouverture d'entrée 30 à l'ouverture de sortie 34 par le conduit d'entrée 31, le premier intervalle 21, le conduit intermédiaire 25, le second intervalle 22 et le conduit de sortie 36, circuit que l'air peut parcourir comme l'indique les flèches de la fig. 1, ou dans le sens contraire dans certains cas. Ce circuit comporte un grand nombre de chicanes, notamment par le fait que l'air introduit dans la partie inférieure de la fenêtre est détourné jusqu'à la partie supérieure, puis doit redescendre, ce qui assure une très forte atténuation des bruits extérieurs transmis par l'air vers l'intérieur du bâtiment.

Pour obturer partiellement ou totalement l'ouverture d'entrée 30, afin de permettre de régler ou d'interrompre la circulation de l'air, un volet 40 est monté sur la face extérieure du cadre fixe de al fenêtre. Ce volet 40 est constitué par un profilé métallique ou en matière synthétique qui s'étend sur la plus grande partie de la largeur de la fenêtre. Sa face arrière comporte une portion plane agencée pour recouvrir entièrement la ou les ouvertures d'entrée 30 s'étendant le long de la fenêtre. Le long de son bord supérieur, le volet 40 comporte un bourrelet cylindrique 41 qui définit un axe de pivotement horizontal. Ce bourrelet est introduit dans une gorge cylindrique d'un ou plusieurs supports 42 fixés au cadre de la fenêtre. D'autre part, la partie inférieure 43 du volet 40 présente une forme élargie, de telle manière que le centre de gravité du volet se trouve décalé vers l'extérieur par rapport au centre de pivotement, de sorte que le volet 40 tend à se refermer par son propre poids.

Pour commander la position du volet 40, la fenêtre selon l'invention comporte simplement une tirette 44 qui est montée dans la partie inférieure du cadre fixe 1. Dans l'exemple illustré sur la fig. 1, la tirette 44 comprend un support 45, une douille coulissante 46 munie d'une poignée en forme de bouton 47 du côté intérieur de la fenêtre, et une tige coulissant 48 dont l'extrémité extérieure est en appui contre le volet 40. L'autre extrémité de la tige 48 comporte une tête 49 qui est serrée dans la douille 46 entre deux ressorts 50 et 51 grâce à une vis de réglage 52, afin d'atténuer la transmission à la tirette 44 des chocs qui peuvent être produits par le volet 40 sur la tige 48.

La tirette 44 comporte en outre un mécanisme d'encliquetage à crans permettant un blocage de la tirette dans plusieurs positions axiales déterminées, correspondant à plusieurs positions du volet 40. Ce mécanisme est illustré par les fig. 1 et 2. Le support 45 de la tirette comporte, dans un alésage latéral, un dispositif appelé "vis à bille" constitué de manière connue par une bille 54, un ressort hélicoïdal 55 et une vis 56 assurant une pression du ressort contre la bille. La douille 46, agencée pour coulisser axialement dans le support 45, comporte sur sa périphérie une série de rainures circulaires 57 dans lesquelles peut s'engager la bille 54 pour verrouiller la position axiale de la douille 46. Ainsi, chaque rainure 57 correspond à une position déterminée de la tirette 44 et du volet 40.

Sur la fig. 1, la tirette 44 est représentée en position de fermeture du volet 40. Lorsqu'on déplace la tirette en amenant le bouton 47 dans la position 47a dessinée en traits interrompus, l'extrémité de la tige 48 pousse le volet 40 jusqu'à une position d'ouverture 40a dessinée en traits interrompus, puis elle le maintient dans cette position sous l'effet de la vis à bille engagée dans la rainure 57 correspondante. Le circuit d'air traversant la fenêtre est alors ouvert et l'aération se produit en fonction des conditions régnant à l'extérieur et à l'intérieur du bâtiment. La plupart du temps, l'air est plus chaud à l'intérieur du bâtiment et celui-ci comporte des gaines de ventilation qui favorisent le tirage, de sorte que l'air a tendance à entrer par la fenêtre selon l'invention et à circuler comme l'indiquent les flèches de la fig. 1. Dans une certaine mesure, l'utilisateur peut régler le débit de l'air au moyen du volet 40 en agissant sur la tirette 44.

Dans la forme de réalisation décrite ci-dessus, le volet est simplement en appui contre l'extrémité de la tige 48 de la tirette ou contre la face extérieure du cadre, de sorte qu'il peut être soulevé dans certains cas, par exemple par une violente rafale de vent. Un tel mouvement peut provoquer des bruits désagréables ou des courants d'air dans le bâtiment. La fig. 3 illustre une disposition permettant de remédier à cet inconvénient en fraisant, dans la partie postérieure du volet 40, une rainure 60 orientée perpendiculairement à l'axe de pivotement du volet et présentant une section sensiblement cylindrique, plus étroite à la surface du volet qu'en profondeur. A son extrémité inférieure, la rainure 60 comporte un orifice d'introduction 61 dont le diamètre est égal à celui du cylindre s'inscrivant dans la rainure 60. La tige 48 utilisée ce cas est pourvue, à son extrémité, d'un bouton sphérique 62 que l'on introduit par l'orifice d'introduction 61 et qui reste . ensuite prisonnier dans le reste de la rainure 60, si bien que le volet 40 ne peut pivoter ni dans un sens, ni dans l'autre. L'orifice 61 est disposé suffisamment bas pour qu'il ne soit jamais atteint par le bouton sphérique 62, sauf l'on tire la tige 48 vers l'extérieur en comprimant fortement le ressort 51 (fig. 1).

Par rapport à l'art antérieur mentionné plus haut, la fenêtre représentée sur la fig. 1 présente des avantages notables. Les dimensions et le poids du châssis mobile 14 sont semblables à ceux d'une fenêtre à triple vitre sans circuit d'aération. En outre, son dispositif d'étanchéité est également le même que celui des fenêtres habituelles, donc il ne présente pas de problème particulier. Enfin, les éléments de châssis peuvent être réalisés avec les profilés métalliques habituels, dans lesquels il n'est pas nécessaire d'aménager des conduits transversaux ou de loger des mécanismes.

Un autre avantage important de la présente invention est le fait de permettre un raccordement facile d'un ventilateur électrique au circuit d'aération, puisque celui-ci traverse nécessairement des parties fixes de la fenêtre. Par example, ce ventilateur peut être disposé dans le bâtiment et être raccordé au conduit de sortie 36 soit par l'ouverture de sortie 34, soit par une autre ouverture disposée à proximité d'un angle de la fenêtre. Un tel ventilateur peut, par exemple, être un élément d'un appareil de climatisation.

La fig. 4 illustre une disposition avantageuse d'un ventilateur 64 installé dans le cadre fixe de la fenêtre. Cette figure montre schématiquement en coupe horizontale le conduit d'entrée 31 du circuit d'air, l'ouverture d'entrée 30 étant obturée par le volet 40. Le ventilateur 64 est monté dans un compartiment séparé, près d'un angle de le fenêtre, et il est actionné par un moteur électrique 65 qui est également logé à l'intérieur du cadre 1. Du côté de l'aspiration, le ventilateur 64 est raccordé à une ouverture d'aspiration 66 ménagée sur la face extérieure du cadre 1 et équipée d'un volet d'obturation 67 qui peut être de construction similaire à celle du volet 40. Le ventilateur 64 comporte une tubulure de refoulement 68 qui est raccordée directement au conduit d'entrée 31. Enfin, une tirette 69 à deux positions est reliée au volet 67, ainsi qu'à un levier 70 commandant le fonctionnement du moteur 65, de manière à actionner simultanément l'ouverture du volet 67 et la mise en marche du ventilateur 64.

Le dispositif représenté sur la fig. 4 peut fonctionner sans l'aide du ventilateur, comme décrit plus haut. Il suffit pour cela d'ouvrir le volet 40. Si l'on désire produire une aération forcée, on ferme le volet 40 au moyen de la tirette 44 et l'on ouvre le volet 67 au moyen de la tirette 69, ce qui provoque la mise en marche du ventilateur 64. Celui-ci aspire l'air extérieur par l'orifice 66 et il le refoule vers l'intérieur du bâtiment par le circuit d'air traversant la fenêtre. Comme ce cricuit est relativement long et présente plusieurs chicanes, le bruit produit par le ventilateur est étouffé. Les fig. 5 et 6 illustrent deux autres formes de réalisations d'une fenêtre selon l'invention, dans lesquelles le cadre fixe et le châssis mobile sont réalisés en bois.

La fenêtre illustrée par la fig. 5 comporte un cadre fixe 71 et un châssis mobile 72 qui porte les trois vitres 18, 19 et 20 disposées comme précédemment. Le châssis 72 est réalisé en deux éléments 73 et 74 qui sont articulés l'un sur l'autre de manière traditionnelle à l'aide de gonds. La vitre intermédiaire 19 est montée entre les deux éléments de châssis 73 et 74 à l'aide d'un cadre auxiliaire 75.

Dans son principe, le circuit d'aération traversant cette fenêtre est identique à celui de la fenêtre de la fig. 1. Il comporte notamment un conduit d'entrée 76 et un conduit de sortie 77 qui traversent à la fois le cadre fixe et le châssis mobile dans la partie inférieure de la fenêtre. Le conduit d'entrée 76 est muni d'un filtre amovible 78 et d'un volet de réglage et d'obturation 80 commandé par une tirette 81. Dans la partie supérieure du châssis 72, un conduit intermédiaire 82 relie entre eux les deux intervalles 21 et 22 situés entre les vitres.

Les conduits 76, 77 et 82 présentent des formes simples et ils peuvent être réalisés facilement par fraisage de fentes longitudinales rectangulaires dans le bois. Selon la largeur du châssis, ces fentes peuvent être continues ou se présenter sous la forme d'une succession de plusieurs fentes, entre lesquelles subsistent des entretoises procurant une rigidité suffisante à la fenêtre. Il convient de remarquer que la construction illus- tree ici est extrêmement simple. De plus, elle permet d'utiliser trois vitres présentant les mêmes dimensions, ce qui est particulièrement intéressant au point de vue du stock chez le fabricant.

Les exemples décrits en référence aux fig. 1 à 5 illustrent également un autre avantage important de la présente invention. Grâce à la disposition verticale des conduits d'entrée et de sortie dans la partie inférieur du châssis mobile et grâce à l'absence d'organes de commande dans ce châssis, ces constructions se prêtent tout à fait à la réalisation d'un circuit d'aération dans une fenêtre du type à guillotine, c'est-à-dire dont le châssis est mobile verticalement par rapport au cadre. Bien entendu, ce dispositif d'aération est aussi utilisable pour une fenêtre dont le châssis coulisse dans le sens horizontal.

La fenêtre représentée sur la fig. 6 comporte un cadre fixe 91 et un châssis mobile 92 qui sont réalisés de manière très semblable aux éléments correspondants de la fenêtre de la fig. 5. La partie supérieure de ces deux fenêtres est identique. Par contre, dans le cas de la fig. 6, la fenêtre comporte un conduit de sortie 93 qui s'étend uniquement dans le châssis mobile 92, tandis que le conduit d'entrée 76 est identique à celui qui a été décrit en référence à la fig. 5. Dans certains cas, cette disposition permet de diminuer la hauteur de la partie inférieure de la fenêtre en profitant du fait que la plus grande épaisseur du châssis mobile 92 se trouve toujours du côté intérieur de la fenêtre, tandis que la plus grande épaisseur du cadre 91 se trouve du côté extérieur.

La présente invention n'est pas limitée aux formes de réalisations décrites, mais elle s'étend à toute modification ou variante évidente pour l'homme de l'art. En particulier, la forme et la disposition des volets de réglage et d'obturation, ainsi que de leurs organes de commande, peuvent faire l'objet de multiples variantes. Ces volets ne sont pas nécessairement placés sur la face extérieure de la fenêtre; ils peuvent aussi être disposés sur l'autre face ou dans l'un des conduits d'entrée ou de sortie, à l'intérieur du cadre fixe.

## Revendications

1. Fenêtre à aération automatique pour un bâtiment, comportant un châssis mobile sur un cadre fixe, trois vitres parallèles montées dans ce châssis, um premier intervalle entre la vitre extérieure et la vitre intermédiaire et un second intervalle entre la vitre intermédiaire et la vitre intérieure, un circuit d'aération à chicanes formé par au moins un conduit d'entrée disposé au bas de la fenêtre pour relier l'air extérieur au premier intervalle, par au moins un conduit intermédiaire ménagé dans la partie supérieure du châssis mobile pour relier le premier intervalle au second, et par au moins un conduit de sortie disposé au bas de la fenêtre pour relier le second intervalle à l'air intérieur du bâtiment, au moins un volet de réglage et d'obturation disposé dans ce circuit, et des moyens de commande de ce volet, munis d'un organe de commande sur la face intérieure de la fenêtre, caractérisée en ce que le conduit d'entrée est ménagé au bas de la fenêtre dans le cadre fixe (1), en ce que le conduit de sortie est ménagé au bas de la fenêtre dans le cadre fixe et/ ou dans le châssis mobile, et en ce qu'au moins le conduit d'entrée (31) pourvu d'une ouverture d'entrée (30) localisée à l'extérieur est équipé dudit volet (40) de réglage et d'obturation, monté sur le cadre fixe ainsi que ses moyens de commande (44) disposés à l'intérieur.

2. Fenêtre selon la revendication 1, caractérisée en ce que le volet est pivotant autour d'un axe horizontal sur au moins un support (42) solidaire du cadre fixe, et en ce que l'axe de pivotement du volet (40) est situé plus haut que l'ouverture à obturer, le volet étant agencé de telle manière par rapport à son axe de pivotement qu'il tend à se refermer par son propre poids.

3. Fenêtre selon la revendication 2, caractérisée en ce que lesdits moyens de commande du volet (40) comprennent une tirette (44) comportant une tige (48) agencée pour coulisser dans le cadre fixe (1), une poignée (47) fixée à l'extrémité de cette tirette du côté intérieur de la fenêtre, l'extrémité extérieure de la tige étant en contact avec le volet, et un mécanisme d'encliquetage à crans (54 à 57) permettant un blocage de la tirette dans au moins deux positions axiales déterminées.

4. Fenêtre selon la revendication 3, caractérisée en ce que la seconde extrémité de la tige et le volet comportent des moyens de couplage (60, 62) pour entraîner le volet par la tirette dans un sens et dans l'autre.

5. Fenêtre selon la revendication 4, caractérisée en ce que la tige est reliée à la poignée par des moyens à ressorts (50, 51 ).

6. Fenêtre selon la revendication 1, caractérisée en ce qu'un ventilateur électrique (64) est raccordé au circuit d'aération.

7. Fenêtre selon la revendication 6, caractérisée en ce que le ventilateur (64) est monté dans la cadre fixe de la fenêtre.

8. Fenêtre selon la revendication 7, caractérisée en ce que le ventilateur (64) est disposé en parallèle avec ladite ouverture d'entrée, en ce qu'il est relié d'une part à une ouverture extérieure (66) équipée d'un organe mobile d'obturation (67) et, d'autre part, au conduit d'entrée (31), le cadre fixe de la fenêtre étant équipé de moyens de commande (69) du ventilateur et de l'organe d'obturation.

9. Fenêtre selon la revendication 8, caractérisée en ce que ledit ventilateur fait partie d'un appareil de climatisation.

10. Fenêtre selon la revendication 1, caractérisée en ce que le circuit d'aération comporte un filtre amovible (33, 78) disposé dans le cadre fixe.

11. Fenêtre selon la revendication 1, caractérisée en ce que les trois vitres présentent les mêmes dimensions.

12. Fenêtre selon la revendication 1, caractérisée en ce que le châssis mobile (14) comporte trois éléments (15, 16, 17) qui sont articulés les uns par rapport aux autres, chacun de ces éléments servant de châssis à l'une des vitres.

## Patentansprüche

1. Gebäudefenster mit automatischer Belüftung, bestehend aus einer beweglichen Fassung auf einem feststehenden Rahmen, drei in dieser Fassung montierten Fensterscheiben, einem ersten Zwischenraum zwischen der Außenscheibe und der Zwischenscheibe, und einem zweiten Zwischenraum zwischen der Zwischenscheibe und der Innenscheibe, einen Belüftungskanal mit Schikanen, der aus mindestens einem am Unterteil des Fensters angeordneten Eintrittskanal gebildet ist, um die Außenluft mit dem ersten Zwischenraum zu verbinden, aus mindestens einen im oberen Teil der beweglichen Fassung angeordneten Zwischenkanal, um den ersten Zwischenrahmen mit dem zweiten zu verbinden, und aus mindestens einem, am Unterteil des Fensters angeordneten Austrittskanal, um den zweiten Zwischenraum mit der Innenluft des Gebäudes zu verbinden, weiterhin aus mindestens einer in diesem Kanal angeordneten Regel-und Verschlußklappe, und Bedienungseinrichtungen für diese Klappe, die mit einem Organ zum Bedienen auf der Innenseite des Fensters versehen ist, dadurch gekennzeichnet, daß der Eintrittskanal am Unterteil des Fensters in dem feststehenden Rahmen (1) angebracht ist, daß der Austrittskanal am Unterteil des Fensters in dem festen Rahmen und/oder in der beweglichen Fasung angebracht ist, und daß mindestens der mit einer Eintrittsöffnung (30) versehene, außenligende Eintrittskanal (31) mit einer Klappe (40) zum Regeln und Verschießen ausgerüstet ist, die ebenso wie ihre auf der Innenseite angeordneten Betätigungseinrichtungen (44) auf dem feststehenden Rahmen montiert ist.

2. Fenster nach Anspruch 1, dadurch gekennzeichnet, daß sich die Klappe in mindestens einem am feststehenden Rahmen befestigten Lager (42) um eine horizontale Achse dreht und daß die Drehachse der Klappe (40) höher als die zu verschließende Öffnung gelagert ist, wobei die Klappe bezüglich ihrer Drehachse so ausgebildet ist, daß sie dazu neigt, sich unter ihrem Eigengewicht wieder zu schließen.

3. Fenster nach Anspruch 2, dadurch gekennzeichnet, daß die Betätigungseinrichtungen für die Klappe (40) eine Zugeinrichtung (44) mit einem Stift (48) aufweisen, der so ausgebildet ist, daß er sich in dem feststehenden Rahmen (1) verschieben läßt, des weiteren einen auf der Innenseite des Fensters am Ende dieser Zugeinrichtung befestigten Handgriff (47), wobei das äußere Ende des Stiftes in Kontakt mit der Klappe ist, sowie eine Sperrvorrichtung mit Rasten (54 bis 57), die ein Festhalten der Zugeinrichtung in mindestens zwei vorbestimmten axialen Stellungen erlaubt.

4. Fenster nach Anspruch 3, dadurch gekennzeichnet, daß das zweite Ende des Stiftes und die Klappe Kopplungseinrichtungen (60,62) aufweist, um die Klappe durch die Zugeinrichtung in die eine und die andere Richtung zu bewegen.

5. Fenster nach Anspruch 4, dadurch gekennzeichnet, daß der Stift mit dem Handgriff über Federglieder (50, 51) verbunden ist.

6. Fenster nach Anspruch 1, dadurch gekennzeichnet, daß ein elektrischer Ventilator (64) in den Belüftungskreislauf eingeschaltet ist.

7. Fenster nach Anspruch 6, dadurch gekennzeichnet, daß der Ventilator (64) in den feststehenden Rahmen des Fensters eingebaut ist.

8. Fenster nach Anspruch 7, dadurch gekennzeichnet, daß der Ventilator (64) mit der Eintrittsöffnung parallel geschaltet ist, und daß er einerseits mit einer äusseren, mit einer beweglichen Verschlußeinrichtung (67) ausgestatteten Öffnung (66) und andererseits mit dem Eintrittskanal (31) verbunden ist, wobei der feststehende Rahmen des Fensters mit Betätigungseinrichtungen (69) für den Ventilator und das Verschlußorgan versehen ist.

9. Fenster nach Anspruch 8, dadurch gekennzeichnet, daß der Ventilator zu einer Klimatisierungseinrichtung gehört.

10. Fenster nach Anspruch 1, dadurch gekennzeichnet, daß der Belüftungskreislauf ein in dem festehenden Rahmen angeordnetes auswechselbares Filter (33, 78) aufweist.

11. Fenster nach Anspruch 1, dadurch gekennzeichnet, daß die drei Fensterscheiben die gleichen Abmessungen aufweisen.

12. Fenster nach Anspruch 1, dadurch gekennzeichnet, daß die bewegliche Fassung (14) drei Elemente (15, 16, 17) aufweist, die miteinander gelenkig verbunden sind, wobei jedes Element als Fassung für eine der Scheiben dient.

## Claims

1. Automatic aeration window for buildings, which comprises a mobile frame on a fixed frame, three parallel window panes mounted in this frame, a first gap between the outer pane and the intermediate pane and a second gap between the intermediate pane and the inner pane, an aeration circuit with baffles composed of at least one inlet passage disposed at the bottom of the window for connecting outside air to the first gap, at least one intermediate passage provided in the upper part of the mobile frame for connecting the first gap to the second gap and at least one outlet passage disposed at the bottom of the window for connecting the second gap to air within the building, at least one adjusting and closing flap disposed in this circuit and means for controlling this flap provided with a control member on the inner face of the window, characterized in that the inlet passage is provided at the bottom of the window in the fixed frame (1), in that the outlet passage is provided at the bottom of the window in the fixed frame and/or in the mobile frame, and in that at least the inlet passage (31) which comprises one inlet opening (30) on the outer face is provided with said adjusting and closing flap (40) mounted on the fixed frame together with its control means (44) on the outer face.

2. Window according to claim 1 or 2, characterized in that the flap is pivotable around a horizontal axis on at least one support (42) solid with the fixed frame, and in that the flap has a pivoting axis located higher than the opening to be shut, the flap being arranged in such a manner with respect to its pivoting axis that it tends to shut by its own weight.

3. Window according to claim 2, characterized in that said control means of the flap (40) comprise a puller (44) comprising a rod (48) arranged to slide within the fixed frame (1), a handle (47) fixed to the extremity of this puller on the inner side of the window, the outer extremity of the rod being in contact with the flap, and a latching mechanism with catches (54 to 57) allowing locking of the puller in at least two given axial positions.

4. Window according to claim 3, characterized in that the second extremity of the rod and the flap comprises coupling means (60,62) for actuating the flap by the puller in both directions.

5. Window according to claim 4, characterized in that the rod is connected to the handle by spring means (50, 51).

6. Window according to claim 1, characterized in that an electric ventilator (64) is connected to the aeration circuit.

7. Window according to claim 6 characterized in that the ventilator (64) is mounted in the fixed frame of the window.

8. Window according to claim 7, characterized in that the ventilator (64) is diposed in parallel with said inlet opening, in that it is connected on one hand to an outer opening (66) provided with a mobile closing member (67) and on the other hand to the inlet passage (31), the fixed frame of the window being provided with means (69) for controlling the ventilator and the closing member.

9. Window according to claim 8, characterized in that said ventilator constitutes a part of an air conditioner.

10. Window according to claim 1, characterized in that the air circuit comprises a removable filter (33, 78) disposed in the fixed frame.

11. Window according to claim 1, characterized in that the three window panes have the same dimensions.

12. Window according to claim 1, characterized in that the mobile frame (14) comprises three elements (15, 16, 17) which are articulated with respect to each other, each of these elements serving as a frame for one of the window panes.
